# EUROPÄISCHE PATENTSCHRIFT

(11) **EP 0 433 815 B1**
(45) Veröffentlichungstag und Bekanntmachung des Hinweises auf die Patenterteilung: **03.03.1993**
(21) Anmeldenummer: 90123622.4
(22) Anmeldetag: 08.12.1990
(51) Int. Cl.: E04B 9/20

(54) **Verfahren zur Erstellung einer abgehängten Decke und Vorrichtung zur Durchführung des Verfahrens**
Method for the construction of a false-ceiling and device for carrying out the method
Procédé pour la construction d'un faux plafond et dispositif pour la réalisation de ce procédé

(30) Priorität: 20.12.1989 DE 3942001
(43) Veröffentlichungstag der Anmeldung: 26.06.1991
(73) Patentinhaber: Vogl, Erich R., D-91448 Emskirchen (DE)
(72) Erfinder: Vogl, Erich R., D-91448 Emskirchen (DE)
(74) Vertreter: Rau, Manfred, Dr. Dipl.-Ing.

(56) Entgegenhaltungen:
- EP-A- 0 341 378
- DE-U- 8 517 400
- US-A- 3 004 644
- US-A- 3 417 586

## Beschreibung

Die Erfindung richtet sich auf ein Verfahren zur Erstellung einer abgehängten Decke, wobei an einer tragenden Deckenkonstruktion über Dübel oder dergleichen eine Mehrzahl von Abhänge-Drähten im Abstand zueinander festgelegt wird, und wobei an jedem Draht ein höhenverstellbares Befestigungselement zur Befestigung der abgehängten Decke befestigt wird.

Mittels eines derartigen Verfahrens werden herkömmlicherweise Deckenkonstruktionen insbesondere in öffentlichen Räumen, wie z. B. in Läden, Kaufhäusern, Banken, Vortragssälen oder dergleichen erstellt. Die tragende Deckenkonstruktion kann dabei in ganz unterschiedlicher Weise ausgeführt sein, z. B. als Stahl-Skelettkonstruktion, als Betondecke usw. Ein wesentliches Problem bei all diesen Verfahren besteht darin, daß die abgehängte Decke absolut eben und horizontal verlaufen muß, wenn ein optisch korrekter Eindruck entstehen soll. Dabei kann es vorkommen, daß die tragende Deckenkonstruktion aufgrund einer gegliederten Struktur oder aufgrund von Toleranzabweichungen in sich nicht eben ist, so daß diese Unebenheiten der tragenden Deckenkonstruktion beim Abhängevorgang ausgeglichen werden müssen.

Die herkömmlicherweise verwendeten Befestigungselemente werden längs der Aufhängedrähte verschoben und mittels entsprechender Vermessung, z. B. durch ein Laser-Justiergerät, in einer bestimmten Höhe an dem Draht festgelegt, wobei die Drähte innerhalb eines bestimmten Bereiches abgeschnitten werden, der dem zu erwartenden Toleranzbereich entspricht, so daß durch eine Längsverschiebung der Befestigungselemente an dem Draht eine exakte Nivellierung vorgenommen werden kann. Derartige an sich sehr bewährte Befestigungselemente sind aus der EP-A-0 341 378 bekannt und werden dort im einzelnen beschrieben.

Trotz der mit neuzeitlichen Befestigungselementen der vorstehend angesprochenen Art erreichbaren, erheblich erleichterten Festlegung jedes Befestigungselements an dem jeweiligen Draht wird hierdurch noch nicht die optimale Arbeitsgeschwindigkeit und Arbeitsgenauigkeit beim Verlegen von abgehängten Decken erreicht. Dabei ist zu berücksichtigen, daß angesichts der teilweise sehr großen zu verlegenden Flächen bei der Einzelmontage vergleichsweise geringfügige Zeitersparnisse sich insgesamt zu einer ganz wesentlichen Zeitersparnis bei der Gesamtmontage aufaddieren können.

Hiervon ausgehend liegt der Erfindung die Aufgabe zugrunde, ein Verfahren der eingangs genannten Art und eine Vorrichtung zur Durchführung des Verfahrens zu schaffen, wodurch es möglich ist, Decken schneller, ohne Einsatz von Fachpersonal mit einfachen Arbeitstechniken bei zuverlässiger Statik der Endkonstruktion abzuhängen.

Diese Aufgabe wird gelöst durch ein Verfahren, bei welchem vorgesehen ist, daß die Abhänge-Drähte mittels einer Nivelliereinrichtung auf eine der Höhe der abzuhängenden Decke entsprechende freie Länge abgeschnitten werden, und daß daran dann die Befestigungselemente derart befestigt werden, daß die freien Drahtenden zum Anschlag an einen korrespondierenden Gegenanschlag der Befestigungselemente gebracht werden.

Auf diese Weise wird eine äußerst definierte Ausrichtung der Befestigungselemente erreicht, wobei durch die Anlage an dem Anschlag ein Verrutschen während des Festlegevorgangs mit Sicherheit ausgeschlossen wird.

Bei neuzeitlichen Verlegetechniken wird in der Regel mit einer Laser-Nivelliereinrichtung gearbeitet. Bei einem derartigen Verfahren kann in weiterer Ausgestaltung der Erfindung vorgesehen sein, daß die Drähte mittels eines Schneidgerätes abgeschnitten werden, welches einen durch einen Sensor angesteuerten Schneidmechanismus aufweist, wobei der Sensor durch die Lasernivelliereinrichtung aktiviert wird.

Auf diese Weise wird ein vollautomatischer Abschneidvorgang erreicht, ohne daß die Bedienungsperson in Abhängigkeit von dem Laserstrahl an dem Draht erst eine Markierung anbringen, dann eine Schneideinrichtung ansetzen und einen manuellen Schneidvorgang vornehmen muß. Hierdurch wird sowohl die Geschwindigkeit als auch die Genauigkeit des Abschneidvorgangs, welcher letztendlich für die erreichbare Nivelliergenauigkeit entscheidend ist, verbessert.

Die Erfindung richtet sich auch auf eine erste Vorrichtung zur Durchführung des vorstehend beschriebenen Verfahrens, welches sich auszeichnet durch einen Handgriff, eine Längsbohrung zur Aufnahme eines Abhänge-Drahtes, eine senkrecht zur Längsbohrung wirkende Schneideinrichtung und eine auf einen Laserstrahl ansprechende, die Schneideinrichtung auslösende Sensoreinrichtung.

Durch diese Ausgestaltung ist es möglich, daß auch ein weniger qualifizierter Arbeiter mit dieser Vorrichtung arbeiten kann, da lediglich der abzuschneidende Abhängedraht in die Längsbohrung eingeführt werden muß und die Vorrichtung dann nur so lange vertikal bewegt zu werden braucht, bis der Sensor auf den Laserstrahl anspricht. Dabei kann vorgesehen sein, daß ein solches Ansprechen des Sensors nur nach Betätigung einer Freigabeschaltung möglich ist, um einen unbeabsichtigten Schneidvorgang beim Ansetzen des Gerätes zu vermeiden.

Vorteilhafterweise kann weiterhin vorgesehen sein, daß die Bohrung endseitig trichterartig verbreitert ist. Hierdurch wird das Einführen des Endes des abzuschneidenden Abhänge-Drahtes wesentlich erleichtert.

Weiterhin betrifft die Erfindung eine Befestigungseinrichtung zur Durchführung des erfindungsgemäßen Verfahrens umfassend zwei an einem Grundkörper angeordnete, sich parallel zu diesem im Abstand voneinander parallel zueinander mit je einer Bohrung versehene Schenkel und einen zwischen beiden Schenkeln angeordneten verschwenkbaren und arretierbaren ebenfalls mit einer Bohrung versehenen Hebel, wobei die drei Bohrungen miteinander fluchtend von dem Abhängedraht durchsetzt werden. Ein derartiges bekanntes Befestigungselement wird erfindungsgemäß so weitergebildet, daß sich von dem Grundkörper weg unterhalb der drei Schenkel ein vierter Schenkel als Anschlag für das nivellierte und abgeschnittene Abhängedraht-Ende erstreckt. Dementsprechend muß ein bekanntes Befestigungselement nur leicht konstruktiv modifiziert werden, so daß die an sich bewährte Konstruktion weitgehend übernommen werden kann.

Nachfolgend wird die Erfindung anhand eines Ausführungsbeispiels in Verbindung mit der Zeichnung näher beschrieben. Diese zeigt eine Seitenansicht eines erfindungsgemäßen Befestigungselements.

In der Zeichnung ist das untere Ende eines Abhänge-Drahtes 1 dargestellt, der in einer nicht dargestellten Weise über Dübel z. B. an einer Betondecke befestigt ist. An dem Abhänge-Draht 1 ist ein Befestigungselement 2 angebracht. Dieses umfaßt einen Grundkörper 3 in Form einer Metallplatte, von welchem sich ein erster Schenkel 4 und im Abstand hiervon ein zweiter Schenkel 5 mit je einer Bohrung 6 bzw. 7 wegerstrecken, wobei der Durchmesser der Bohrungen 6, 7 in etwa dem Außendurchmesser des Abhänge-Drahtes 1 entspricht.

Ein Hebel 7 weist einen Schenkel 8 mit einer Bohrung 9 auf. Der Hebel 7 durchsetzt eine Ausnehmung 10 des Grundkörpers 3 und weist an seinem oberen Ende einen eigenelastischen Betätigungs- und Rastansatz 11 auf, der über eine ausgeformte Rastausnehmung 12 arretierbar ist. Diese dient dazu, den Hebel 7 von der strichpunktiert eingezeichneten, eine freie Bewegung längs des Abhänge-Drahtes 1 ermöglichenden Position durch einen Druck in Richtung des Pfeils 13 an der Oberkante 14 des Grundkörpers 3 einzurasten, wodurch sich der Schenkel 8 schräg stellt und das Ende des Abhänge-Drahtes 1 zwischen den Schenkeln 4 und 5 verspannt wird. Die Rast-Funktion ist insoweit die gleiche wie bei einem entsprechend ausgebildeten, in der EP-A 0 341 378 beschriebenen Befestigungselement.

Bei der erfindungsgemäßen Lösung ist demgegenüber allerdings noch ein dritter Schenkel 15 vorgesehen, welcher sich senkrecht zu dem Grundkörper 3 und parallel zu den Schenkeln 4, 5 erstreckt, und welcher als Anschlag für den Aufhänge-Draht 1 dient. Das Befestigungselement 2 wird also vor dem Betätigen des Ansatzes 11 so längs des Abhänge-Drahtes 1 verschoben, bis das freie untere Ende 16 des Abhänge-Drahtes 1 zur Anlage an dem Anschlag-Schenkel 15 gelangt.

Da der Abhänge-Draht 1 mit Hilfe des vorstehend beschriebenen erfindungsgemäßen Verfahrens so exakt auf die richtige Länge abgeschnitten ist, daß eine Nivellierung der abzuhängenden Decke erreicht wird, stellt diese Anschlag-Position die gewünschte Endlage dar. Eine in den Schenkel 4 eingesetzte Reibhülse 17 ist bei dieser Ausführungsform nicht zwingend erforderlich, kann aber für eine provisorische Vormontage des Befestigungselements 2 an dem Abhänge-Draht 1 herangezogen werden.

## Patentansprüche

1. Verfahren zur Erstellung einer abgehängten Decke, wobei an einer tragenden Deckenkonstruktion über Dübel od.dgl. eine Mehrzahl von Abhänge-Drähten im Abstand zueinander befestigt wird, und wobei an jedem Draht ein höhenverstellbares Befestigungselement zur Befestigung der abgehängten Decke befestigt wird, dadurch gekennzeichnet, daß die Abhänge-Drähte mittels einer Nivelliereinrichtung auf eine der Höhe der abzuhängenden Decke entsprechende freie Länge abgeschnitten werden, und daß daran dann die Befestigungselemente derart befestigt werden, daß die freien Drahtenden zum Anschlag an einen korrespondierenden Gegenanschlag der Befestigungselemente gebracht werden.

2. Verfahren nach Anspruch 1, wobei die Ausrichtung der Befestigungselemente bzw. der Decke mittels eines Lasernivelliergeräts erfolgt, dadurch gekennzeichnet, daß die Drähte mittels eines Schneidgerätes abgeschnitten werden, welches einen durch einen Sensor angesteuerten Schneidmechanismus aufweist, wobei der Sensor durch die Lasernivelliereinrichtung aktiviert wird.

3. Vorrichtung zur Durchführung des Verfahrens nach Anspruch 1, dadurch gekennzeichnet, daß es einen Handgriff, eine Längsbohrung zur Aufnahme eines Abhänge-Drahtes, eine senkrecht zur Längsbohrung wirkende Schneideinrichtung und eine auf einen Laserstrahl ansprechende, die Schneideinrichtung auslösende Sensoreinrichtung aufweist.

4. Vorrichtung nach Anspruch 3, dadurch gekenzeichnet, daß die Bohrung endseitig trichterartig verbreitert ist.

5. Befestigungseinrichtung zur Durchführung des Verfahrens nach Anspruch 1, umfassend zwei an einem Grundkörper angeordnete, sich senkrecht zu diesem im Abstand voneinander parallel zueinander mit je einer Bohrung versehene Schenkel und einen zwischen beiden Schenkeln angeordneten verschwenkbaren und arretierbaren ebenfalls mit einer Bohrung versehenen Hebel, wobei die drei Bohrungen miteinander fluchtend von dem Abhänge-Draht durchsetzt werden, dadurch gekennzeichnet, daß sich von dem Grundkörper (3) weg unterhalb der drei Schenkel (4, 5 und 8) ein vierter Schenkel (15) als Anschlag für das nivellierte und abgeschnittene Abhänge-Draht-Ende (16) erstreckt.

## Claims

1. A method for the construction of a suspended ceiling, whereby at a supporting ceiling construction a plurality of suspension wires is fastened at a distance to each other via dowels or the like, and whereby at each wire a fastening element adjustable in height is fastened for the purpose of securing the suspended ceiling, characterized in that the suspension wires are cut off by means of a leveling means to a free length corresponding to the height of the ceiling to be suspended, and in that then the fastening elements are fastened thereto in such manner that the free wire ends are made to contact a corresponding counter stop of the fastening elements.

2. A method according to claim 1, whereby the fastening elements or the ceiling respectively are aligned by means of a laser leveling means, characterized in that the wires are cut off by means of a cutting means, which comprises a cutting mechanism, which is controlled by a sensor, the sensor being activated by the laser leveling means.

3. An apparatus for putting the method into practice according to claim 1, characterized in that it comprises a handle, a longitudinal bore for receiving a suspension wire, a cutting means acting normal to the longitudinal bore and a sensor means responding to a laser beam and triggering the cutting means.

4. An apparatus according to claim 3, characterized in that the bore is widened like a funnel at the end.

5. A fastening means for putting the method into practice according to claim 1, comprising two legs disposed at a base, which extend normal to the latter at a distance from each other and parallel to each other and which are provided with one bore each, and a pivotable and lockable lever arranged between the two legs, which lever is also provided with a bore, whereby the three bores are passed through in aligned manner by the suspension wire, characterized in that a fourth leg (15) extends away from the base (3) and underneath the three legs (4, 5 and 8) as a stop for the leveled and cut-off end of the suspension wire ( 16).

## Revendications

1. Procédé pour la construction d'un faux plafond, une pluralité de fils métalliques de suspension étant fixés à distance les uns des autres sur une construction porteuse de plafond par l'intermédiaire de chevilles ou analogues, et un élément de fixation réglable en hauteur étant assujetti à chaque fil métallique pour fixer le faux plafond, caractérisé en ce que les fils métalliques de suspension sont coupés, au moyen d'un dispositif de mise à niveau, à une longueur libre correspondant à la hauteur du faux plafond à poser, et en ce que les éléments de fixation sont ensuite assujettis de façon que les extrémités libres des fils métalliques viennent au contact d'une contre-butée correspondante des éléments de fixation.

2. Procédé selon la revendication 1, l'alignement des éléments de fixation ou du faux plafond s'effectuant au moyen d'un appareil de mise à niveau à laser, caractérisé en ce que les fils métalliques sont découpés au moyen d'un appareil de coupe qui comporte un mécanisme de coupe commandé par un capteur, le capteur étant actionné par le dispositif de mise à niveau à laser.

3. Dispositif pour la réalisation du procédé selon la revendication 1, caractérisé en ce qu'il comporte une poignée, un perçage longitudinal pour recevoir un fil métallique de suspension, un dispositif de coupe agissant perpendiculairement au perçage longitudinal, et un dispositif de capteur qui réagit à un rayon laser et déclenche le dispositif de coupe.

4. Dispositif selon la revendication 3, caractérisé en ce que le perçage est élargi en forme d'entonnoir à son extrémité.

5. Dispositif de fixation pour la réalisation du procédé selon la revendication 1, comprenant deux branches qui sont montées sur un corps de base, s'étendent perpendiculairement à ce dernier, à distance l'une de l'autre et parallèlement entre elles, et sont chacune pourvues d'un perçage, et un levier qui est monté entre les deux branches, peut basculer et être bloqué, et est également pourvu d'un perçage, les trois perçages coïncidant les uns avec les autres étant traversés par le fil métallique de suspension, caractérisé en ce qu'une quatrième branche (15), servant de butée pour l'extrémité (16) mise à niveau et coupée du fil métallique de suspension, s'étend à partir du corps de base (3), en dessous des trois branches (4, 5 et 8).
